# FASCICULE DE BREVET EUROPEEN

(11) **EP 1 001 119 B1**
(45) Date de publication et mention de la délivrance du brevet: **07.01.2004**
(21) Numéro de dépôt: 99402693.8
(22) Date de dépôt: 29.10.1999
(51) Int. Cl.: E05B 65/20

(54) **Serrure de porte à condamnation/décondamnation électrique extérieure et/ou intérieure pour véhicule automobile**
Kraftfahrzeugtürschloss mit innerer und/oder äusserer elektrischer Verriegelungs-/Entriegelungsvorrichtung
Vehicle door lock with internal and/or external electrical locking/unlocking device

(30) Priorité: 09.11.1998 FR 9814061; 28.06.1999 FR 9908226
(43) Date de publication de la demande: 17.05.2000
(73) Titulaire: VALEO SECURITE HABITACLE S.A.S., 94042 Créteil Cédex (FR)
(72) Inventeur: Dupont, Patrick, 80133 Noyelles sur Mer (FR)
(74) Mandataire: Hervouet, Sylvie

(56) Documents cités:
- EP-A- 0 816 597
- DE-A- 4 228 233
- DE-A- 4 435 894
- FR-A- 2 674 895
- GB-A- 2 200 943
- US-A- 5 682 135

## Description

La présente invention concerne les serrures pour porte de véhicule automobile et, plus particulièrement, les serrures à condamnation/décondamnation électrique extérieure et/ou intérieure.

De telles serrures comportent, de façon connue, un pêne à fourche destiné à coopérer avec une gâche, un cliquet assurant normalement le blocage du pêne en position fermée, un mécanisme de libération du pêne comportant un organe de commande subissant un mouvement d'actionnement en réponse à l'actionnement, par l'utilisateur, d'une poignée de la porte correspondante du véhicule automobile. L'organe de commande peut prendre une position active pour laquelle il agit, au cours de son mouvement d'actionnement, sur le cliquet pour le mettre dans une position "échappée" ou "effacée" (dans laquelle ledit cliquet libère le pêne), et une position inhibée pour laquelle ledit organe de commande, lors de son mouvement d'actionnement, n'a aucun effet sur ledit cliquet. La serrure comporte, en outre, un dispositif électromécanique de condamnation/décondamnation répondant au moins à un signal de décondamnation en déplaçant ledit organe de commande de sa position inhibée à sa position active.

On connaît des systèmes de fermeture de porte de véhicule dans lesquels le signal de décondamnation est généré par l'actionnement d'un barillet de serrure. Dans d'autres systèmes connus, ce signal de décondamnation est fourni par un dispositif électronique de reconnaissance en réponse à un signal de télécommande à infrarouge ou de télécommande radioélectrique produit par l'utilisateur au moyen d'une télécommande appropriée. Avec ces systèmes connus, si la serrure est dans un état condamné, c'est-à-dire si l'organe de commande, qui fait partie du mécanisme de libération du pêne, est dans sa position inhibée, deux actions successives sont alors nécessaires pour ouvrir la porte : tout d'abord, il faut décondamner la serrure à l'aide d'un moyen adapté (clé, télécommande, etc ...), puis il faut ouvrir la porte, par exemple en tirant sur la poignée extérieure de celle-ci.

Il est évident que, lors d'utilisations fréquentes du véhicule, le fait d'avoir toujours deux actions à faire pour décondamner la serrure et accéder à son véhicule peut apparaître comme une contrainte. En outre, dans la mesure où ces systèmes connus nécessitent l'utilisation soit d'une clé, soit d'une télécommande, qui occupe une main de l'utilisateur, cela peut apparaître également comme une gêne.

C'est pourquoi, on a déjà proposé des systèmes dits "d'accès au véhicule main libre" qui sont censés permettre à un utilisateur d'ouvrir directement une porte de son véhicule en une seule action sur la poignée extérieure de la porte correspondante, quel que soit l'état de condamnation ou de décondamnation de la serrure de ladite porte, et cela sans avoir en main une clé, une télécommande ou analogue pour décondamner la serrure. A cet effet, ces systèmes connus sont équipés d'un dispositif électronique de reconnaissance muni d'un émetteur radio et conçu pour pouvoir dialoguer avec un dispositif radioélectrique, appelé "identifiant électronique", incorporé dans une montre, une carte de crédit, un badge ou analogue porté par l'utilisateur. Le dispositif électronique de reconnaissance ne produit son signal de décondamnation qu'après identification du bon propriétaire.

Dans de tels systèmes connus, dits à accès main libre, l'émission du signal de décondamnation commandant le dispositif électromécanique de condamnation/décondamnation, d'une part, et l'actionnement du mécanisme de libération, d'autre part, ont lieu simultanément. Or, la différence entre le temps de réponse, relativement long, du dispositif électromécanique et celui, très court, du mécanisme de libération est telle qu'il arrive fréquemment que ledit organe de commande, qui fait partie du mécanisme de libération du pêne, a terminé son mouvement d'actionnement alors qu'il n'a toujours pas été mis en position active par le dispositif électromécanique de condamnation/décondamnation. Il en résulte que la première action de l'utilisateur sur la poignée de la porte n'entraîne pas l'ouverture de cette dernière et que ledit utilisateur doit agir à nouveau sur ladite poignée pour obtenir l'ouverture de la porte. Cette nécessité d'une double action sur la poignée de la porte constitue bien évidemment un inconvénient pour un système qui était censé permettre l'ouverture de la porte en une seule action.

La demande de brevet français n° 98 05604 déposée le 4 Mai 1998 fournit deux solutions pour remédier à cet inconvénient. Ces deux solutions consistent à utiliser un moyen de rattrapage d'ouverture qui, lorsqu'il y a émission du signal de décondamnation sensiblement en fin de course du mouvement d'actionnement de l'organe de commande, amène le cliquet dans sa position "échappée". Concrètement, dans ces deux solutions connues, l'organe de commande, qui agit sur le cliquet pour le faire passer dans sa position "échappée" ou un levier d'actionnement, qui fait également partie du mécanisme de libération du pêne, est conformé de manière à présenter une portion de surface en forme de rampe, qui est inclinée par rapport à la direction de mouvement de l'organe de commande et qui, en fin de course du mouvement d'actionnement dudit organe de commande, agit directement ou indirectement, selon la première ou deuxième solution précitée, à la manière d'une came sur le cliquet pour le faire passer dans sa position "échappée".

La présente invention a donc pour but de fournir une solution pour éviter à l'utilisateur d'avoir à exercer une double action sur la poignée de la porte en vue d'ouvrir cette dernière, et cela sans avoir à utiliser un dispositif électrique d'actionnement surpuissant pour décondamner la serrure et faire passer le cliquet dans sa position "échappée".

A cet effet, l'invention fournit une serrure à condamnation/décondamnation électrique pour une porte de véhicule automobile à accès main libre, comprenant :
a) un pêne à fourche destiné à coopérer avec une gâche ;
b) un cliquet assurant le blocage du pêne en position fermée et pouvant prendre une position "échappée" pour laquelle il n'agit plus sur le pêne ;
c) un mécanisme de libération du pêne comportant un organe de commande extérieur qui peut subir un mouvement d'actionnement en réponse à l'actionnement d'une poignée extérieure de ladite porte par un utilisateur et qui, dans un état décondamné vis-à-vis de l'extérieur de la serrure, peut agir, au cours de son mouvement d'actionnement, sur le cliquet pour le mettre dans ladite position "échappée" ;
d) un dispositif électromécanique de condamnation/décondamnation incluant un dispositif électrique d'actionnement extérieur réagissant au moins à un signal de condamnation ou décondamnation extérieure pour faire passer la serrure dans ledit état condamné ou décondamné extérieur ;
e) un dispositif électronique de reconnaissance apte à produire ledit signal de décondamnation lorsqu'il reçoit un signal de commande approprié, en provenance par exemple d'une télécommande ou d'un dispositif identifiant électronique approprié porté le propriétaire du véhicule ou par un utilisateur autorisé ;
caractérisée par le fait qu'elle comprend en outre un dispositif à accumulation d'énergie, qui comporte un moyen à ressort et qui est interposé entre ledit organe de commande et ledit cliquet de telle façon que, dans l'état condamné extérieur de la serrure, ledit moyen à ressort accumule de l'énergie en étant bandé par ledit organe de commande au cours de son mouvement d'actionnement en réponse à l'actionnement de ladite poignée extérieure de porte, et que, lorsque la serrure passe à l'état décondamné vis-à-vis de l'extérieur en réponse audit signal de décondamnation, sensiblement en fin de course du mouvement d'actionnement dudit organe de commande, l'énergie emmagasinée dans ledit moyen à ressort est libérée et le dispositif à accumulation d'énergie fait passer ledit cliquet dans sa position "échappée".

Dans ces conditions, lorsque le dispositif électronique de reconnaissance identifie le bon propriétaire ou un utilisateur autorisé et que ce dernier tire la poignée de porte, le cliquet est automatiquement amené dans sa position "échappée" et le pêne libéré, grâce à l'énergie "gratuite" accumulée dans le moyen à ressort lors de l'actionnement de la poignée de porte. Il en résulte que le dispositif électrique d'entraînement, prévu pour la condamnation/décondamnation de la serrure et constitué par exemple par un électro-aimant ou par un moteur électrique, peut avoir une taille et une puissance réduites puisqu'il ne sert plus à faire passer le cliquet dans sa position "échappée" pour libérer le pêne, mais seulement à décondamner la serrure.

Dans un mode de réalisation de la présente invention, ledit dispositif à accumulation d'énergie comporte un premier levier basculant qui est attaché audit organe de commande et bascule autour d'un premier axe sous l'action dudit organe de commande, un deuxième levier basculant qui est monté basculant sur ledit premier axe et qui coopère avec le cliquet de manière à l'entraîner avec lui dans son mouvement de basculement, et ledit moyen à ressort qui est monté entre les deux leviers basculants.

Dans l'état décondamné extérieur de la serrure, le dispositif électro-mécanique de condamnation/décondamnation accouple les premier et deuxième leviers basculants de telle sorte qu'ils basculent conjointement autour dudit premier axe sous l'action dudit organe de commande. Dans l'état condamné extérieur de la serrure, ledit dispositif électromécanique de condamnation/décondamnation empêche le deuxième levier de basculer, de sorte que le moyen à ressort soit bandé par le premier levier lorsqu'il bascule sous l'action dudit organe de commande.

Dans un mode de réalisation de l'invention, le deuxième levier basculant peut présenter des première et seconde pattes, qui sont espacées l'une de l'autre dans une direction tangentielle par rapport au mouvement de basculement dudit deuxième levier et qui font saillie sur une face de ce deuxième levier à distance dudit premier axe. Le deuxième levier présente également une première lumière oblongue qui s'étend dans le sens longitudinal du deuxième levier, entre ledit premier axe et les première et seconde pattes.

Dans ce mode de réalisation, le premier levier basculant passe entre les première et seconde pattes du deuxième levier basculant et présente une troisième patte qui fait saillie sur une face de ce premier levier à distance dudit premier axe et qui est en appui sur la première patte du deuxième levier en absence d'action sur la poignée de porte. Le premier levier basculant présente également une seconde lumière ayant deux parties sensiblement en L, dont l'une des deux parties coïncide avec la première lumière oblongue du deuxième levier quand ladite troisième patte est en appui sur ladite première patte. Ledit moyen à ressort peut être alors disposé entre lesdites seconde et troisième pattes, et il peut être constitué par un ressort hélicoïdal.

Le dispositif électromécanique de condamnation/ décondamnation peut comporter un levier de condamnation extérieure qui est couplé au dispositif électrique d'actionnement extérieur et qui est monté pivotant sur un second axe qui est parallèle audit premier axe. Dans ce cas, le levier de condamnation extérieure peut présenter un doigt de blocage qui, dans l'état condamné extérieur de la serrure, coopère avec la seconde patte du deuxième levier basculant pour empêcher celui-ci de basculer. De préférence, dans l'état condamné extérieur de la serrure, lesdites première et seconde pattes du deuxième levier basculant, ledit doigt de blocage et le centre dudit second axe sont alignés.

Le dispositif électromécanique de condamnation/ décondamnation peut en outre comporter une biellette, dont une première extrémité est accouplée aux premier et deuxième leviers basculants par un premier téton qui est engagé dans les première et seconde lumières desdits premier et deuxième leviers basculants et qui les rend solidaires en rotation l'un de l'autre dans l'état décondamné extérieur de la serrure. La seconde extrémité de la biellette est accouplée audit levier de condamnation par un second téton qui est engagé dans une troisième lumière oblongue prévue dans ce levier de condamnation. Cette troisième lumière est, au moins approximativement, alignée avec la première lumière oblongue du deuxième levier basculant dans l'état décondamné extérieur de la serrure. Le second téton est mobile dans la troisième lumière à l'encontre de la force de rappel d'un ressort qui sollicite la biellette dans un sens tel que son premier téton tend à venir se placer à celle des deux extrémités de ladite première lumière oblongue qui est la plus éloignée dudit premier axe.

Avantageusement, le dispositif électromécanique de condamnation/décondamnation comprend un dispositif électrique d'actionnement intérieur réagissant à un signal de décondamnation intérieure pour faire passer la serrure dans un état décondamné intérieur, dans laquelle l'actionnement d'une poignée intérieure de porte par un utilisateur agit sur le mécanisme de libération du pêne, pour mettre le cliquet en position échappée, et à un signal de condamnation intérieure, pour faire passer la serrure dans un état condamné intérieur, dans lequel l'actionnement de la poignée intérieure de porte et la tirette de frise sont sans effet sur ledit mécanisme de libération, ledit dispositif électromécanique de condamnation/ décondamnation comprenant un levier de condamnation intérieure qui est couplé audit dispositif électrique d'actionnement intérieur, ledit levier de condamnation intérieure étant monté pivotant sur un axe et présentant une première ouverture oblongue sensiblement en arc de cercle, traversée par un pion d'entraînement qui est reçu également dans une deuxième ouverture oblongue, s'étendant sensiblement perpendiculairement à la première ouverture oblongue, dans le levier de condamnation extérieure, de façon que le pivotement de l'un desdits levier de condamnation intérieure et levier de condamnation extérieure provoque le libre coulissement du pion d'entraînement dans l'ouverture oblongue de l'autre desdits levier de condamnation intérieure et levier de condamnation extérieure.

Dans un mode de réalisation particulier, la serrure comporte un levier supplémentaire pour la décondamnation extérieure automatique à l'ouverture intérieure, ledit levier supplémentaire étant monté pivotant sur ledit second axe et comportant une première branche apte à coopérer avec la poignée intérieure de porte, ledit levier supplémentaire coopérant avec le levier de condamnation extérieure pour le faire pivoter vers sa position décondamnée extérieure, lors de l'actionnement de la poignée intérieure de porte. Dans ce cas, ledit levier supplémentaire peut comporter une deuxième branche apte à coopérer avec une tirette de frise intérieure, pour faire pivoter le levier de condamnation extérieure vers sa position condamnée extérieure, lors de l'actionnement de la tirette de frise vers sa position condamnée extérieure.

Selon une autre caractéristique, le levier supplémentaire et le levier de condamnation extérieure sont couplés en rotation dans la position décondamnée intérieure et sont découplés en rotation en position condamnée intérieure. Dans ce cas, le levier supplémentaire peut comporter une troisième ouverture sensiblement en L dont une première partie correspond à ladite deuxième ouverture oblongue du levier de condamnation extérieure et dont une deuxième partie correspond à la première ouverture oblongue du levier de condamnation intérieure, en position condamnée intérieure, ladite troisième ouverture étant traversée par le pion d'entraînement précité. De préférence, le levier supplémentaire est intercalé entre le levier de condamnation intérieure et le levier de condamnation extérieure. Avantageusement, le dispositif électromécanique de condamnation/ décondamnation est apte à réagir à un signal de décondamnation pour faire passer la serrure d'un état supercondamné à un état décondamné vis-à-vis de l'intérieur et de l'extérieur.

L'alimentation en courant électrique du dispositif électrique d'actionnement peut être obtenue par un commutateur normalement ouvert, dont la fermeture est commandée en réponse à l'émission du signal de décondamnation, ce commutateur fermant un circuit d'alimentation électrique du dispositif électrique d'actionnement.

De préférence, le dispositif électronique de reconnaissance n'est alimenté électriquement que lors de l'action d'ouverture exercée sur la poignée de porte par l'utilisateur. On évite ainsi que le dispositif électronique de reconnaissance ne soit alimenté en permanence et consomme inutilement de l'énergie.

A cet effet, l'alimentation en courant électrique du dispositif électronique de reconnaissance peut être obtenue par un système de commande, tel qu'un micro-interrupteur, normalement ouvert, dont la fermeture est commandée par ladite action d'ouverture exercée sur la poignée de porte, ce micro-interrupteur fermant un circuit d'alimentation électrique du dispositif électronique de reconnaissance.

D'autres caractéristiques et avantages de l'invention apparaîtront à la lecture de la description, donnée ci-dessous à titre indicatif et non limitatif, de deux modes préférés de réalisation de la serrure selon l'invention, en référence aux dessins annexés dans lesquels :
- la figure 1 représente une vue partielle d'un premier mode de réalisation de la serrure en partie en élévation et en partie sous la forme d'un schéma fonctionnel, en position décondamnée ;
- la figure 2 est une vue analogue à la figure 1, représentant la serrure en position condamnée vis-à-vis de l'extérieur ;
- la figure 3 est une vue analogue à la figure 2, mais représentant la serrure en fin d'actionnement de la poignée extérieure de portière ;
- la figure 4 est une vue analogue à la figure 3, représentant le mouvement de décondamnation de la serrure ;
- la figure 5 est une vue analogue à la figure 4, montrant la serrure en position décondamnée et ouverte ;
- la figure 6 est une vue partielle d'un deuxième mode de réalisation de la serrure de l'invention dans un état décondamné ;
- la figure 7 est une vue analogue à la figure 6, mais dans la position condamnée de la serrure vis-à-vis de l'extérieur ;
- la figure 8 est une vue analogue à la figure 7, la serrure étant dans un état supercondamné ;
- la figure 9 est une vue analogue à la figure 8, en fin de mouvement d'actionnement d'une poignée extérieure de portière ;
- la figure 10 est une vue analogue à la figure 9, lors du mouvement de décondamnation de la serrure ;
- la figure 11 est une vue analogue à la figure 10, mais représentant la serrure dans un état décondamné et ouvert ; et
- la figure 12 est une vue partielle, agrandie et en coupe suivant la ligne XII-XII de la figure 6.

En se référant à la figure 1, on peut voir que le premier mode de réalisation de la serrure selon l'invention comporte un pêne à fourche 1, dont la fourche délimite un logement 2, sensiblement en forme de V, qui est destiné à recevoir une gâche 3 qui coopère avec la serrure. De façon connue, la gâche 3 peut être constituée par un téton qui fait saillie sur un montant fixe d'une porte d'un véhicule automobile en vis-à-vis de la serrure qui est portée par ladite porte. Le mouvement relatif de la porte par rapport au montant de porte, dans le sens de la fermeture de la porte, correspond à un déplacement relatif de la gâche 3 selon la flèche F1 de la figure 1.

Le pêne 1 est susceptible de pivoter autour d'un axe 4 et, dans l'état fermé de la serrure, il coopère avec un cliquet 5, qui peut pivoter autour d'un axe 6. Le cliquet 5 est soumis à une force de rappel élastique qui le pousse vers le pêne 1. Cette force de rappel élastique peut être produite par un ressort (non montré), par exemple un ressort de torsion porté par l'axe 6.

Lorsque, à la fermeture de la porte, le pêne 1 est repoussé à l'encontre d'une force de rappel élastique qui agit sur lui, dans la position où il se trouve sur la figure 1, le cliquet 5 vient prendre appui par son bec 5a contre un cran 1a formé sur le pêne 1. De la sorte, le pêne 1 est retenu dans la position qu'il occupe sur la figure 1 et la gâche 3 est emprisonnée dans l'évidement 2, ce qui maintient la porte en état de fermeture.

De façon connue, le pêne 1 peut comporter un deuxième cran 1b, qui correspond à une position légèrement ouverte, mais verrouillée, de la porte, lorsque ce cran coopère avec le bec 5a du cliquet 5.

La serrure comporte en outre un mécanisme de libération qui, dans certaines conditions qui seront décrites plus loin, permet de libérer le pêne 1 en faisant passer le cliquet 5 dans une position "échappée" ou "effacée" pour laquelle il ne bloque plus le pêne 1 et permet donc l'ouverture de la porte. Ce mécanisme, qui n'est que partiellement représenté dans la figure 1, comporte, de façon connue, un organe de commande 7, qui est relié mécaniquement à la poignée de porte (non montrée) de façon à pouvoir être actionné par cette poignée lorsque l'utilisateur exerce une traction sur elle, plus précisément sur une palette mobile de ladite poignée.

Dans l'exemple de réalisation représenté sur la figure 1, l'organe de commande 7 est constitué par une tringle, dont l'extrémité supérieure est attachée à un levier basculant 8 qui peut basculer autour d'un axe 9 sous l'action de la tringle de commande 7. Dans la figure 1, la flèche F2 indique le sens de déplacement de la tringle de commande 7 lorsque l'utilisateur exerce une traction sur la poignée de porte.

Un deuxième levier 11 est monté basculant sur l'axe 9 et est couplé au cliquet 5 de manière à l'entraîner avec lui dans son mouvement de basculement. Dans le mode de réalisation le plus simple, les deux axes 6 et 9 peuvent être par exemple confondus ou alignés l'un avec l'autre. Dans ce cas, le cliquet 5 et le levier 11 peuvent être réalisés d'une seule pièce ou sous la forme de deux pièces distinctes qui sont accolées l'une à l'autre lors de l'assemblage des pièces de la serrure et qui sont pourvues d'éléments complémentaires (par exemple un tenon et une mortaise) qui sont emboîtés l'un dans l'autre lors dudit assemblage de ces deux pièces afin de les rendre solidaires en rotation. Dans un autre mode de réalisation de l'invention, les deux axes 6 et 9 peuvent être séparés et disposés parallèlement l'un à l'autre et le levier 11 peut agir sur le cliquet 5 soit directement, par exemple par poussée, soit par l'intermédiaire d'un moyen de transmission de mouvement, comme par exemple une biellette de liaison formant un parallélogramme articulé avec le cliquet 5 et le levier 11, ou encore un jeu d'engrenages porté par les axes 6 et 9.

Le levier 11 présente, en saillie sur une de ses faces et à distance de l'axe 9, deux pattes 11a, 11b qui sont espacées l'une de l'autre dans une direction tangentielle par rapport au mouvement de basculement de ce levier 11 autour de l'axe 9. Le levier 11 comporte en outre une lumière oblongue 12 qui s'étend en gros dans le sens longitudinal dudit levier 11, entre l'axe 9 et la paire de pattes 11a, 11b.

Comme montré dans les figures, le levier 8 passe entre les deux pattes 11a et 11b du levier 11 et il présente lui-même une patte 8a qui fait saillie sur une de ses faces à distance de l'axe 9 et qui, en l'absence de toute action sur la poignée de porte, est maintenue en appui contre la patte 11a du levier 11 par un moyen à ressort 13, par exemple un ressort hélicoïdal. L'extrémité opposée du ressort 13 prend appui sur la patte 11b du levier 11. Le levier 8 comporte également une lumière 14 ayant deux parties 14a et 14b disposées en équerre. La partie 14a de la lumière 14 coïncide avec la lumière oblongue 12 du levier 11 quand la patte 8a est en appui sur la patte 11a, comme montré dans les figures 1 et 2.

Comme cela sera expliqué en détail plus loin au cours de la description du fonctionnement de la serrure, les deux leviers 8 et 11 et le ressort 13 constituent ensemble un dispositif à accumulation d'énergie qui accouple la tringle de commande 7 au cliquet 5.

La serrure selon l'invention comporte en outre, de façon connue, un dispositif électromécanique de condamnation/décondamnation 15 comportant un dispositif électrique d'actionnement 16 qui permet de mettre la serrure de manière sélective soit dans un état condamné, soit dans un état décondamné. Ce dispositif électrique d'actionnement 16 peut être constitué, de façon connue en soi, par exemple par un électro-aimant qui est couplé, par exemple par une tringle de liaison 17, à un levier de condamnation 18, qui peut pivoter sur un axe 19. Ainsi, le levier 18 peut être placé sélectivement soit dans la position représentée dans la figure 1, qui correspond à l'état décondamné de la serrure, soit dans la position représentée dans la figure 2, qui correspond à l'état condamné de la serrure.

Dans l'état condamné de la serrure, un doigt de blocage 18a du levier 18 se trouve en vis-à-vis de la patte 11b du levier 11 et empêche celui-ci de basculer autour de l'axe 9. La patte 11b du levier 11, le doigt de blocage 18a et le centre de l'axe 19 sont de préférence alignés de façon à procurer un appui rigide au levier 11 dans l'état condamné de la serrure, si une personne non autorisée exerce une traction sur la poignée de porte. Dans ces conditions, l'actionnement de la tringle de commande 7 en réponse à l'actionnement de la poignée de porte n'a aucun effet sur le cliquet 5 et la serrure reste verrouillée, de sorte que la porte ne peut être ouverte.

Le dispositif électromécanique de condamnation/ décondamnation 15 comporte en outre une biellette 21 dont les extrémités sont respectivement munies de tétons 22 et 23. L'une des extrémités de la biellette 21 est accouplée aux leviers 8 et 11 par le téton 22 qui est engagé dans les lumières 12 et 14 desdits leviers. Dans l'état décondamné de la serrure (figure 1), le téton 22 se trouve à l'extrémité de la lumière 12 du levier 11 et à l'extrémité correspondante de la partie 14a de la lumière 14 du levier 8, qui sont les plus éloignées de l'axe 9. Dans cette position, le téton 22 de la biellette 21 accouple les deux leviers 8 et 11 de telle façon qu'ils puissent basculer ensemble autour de l'axe 9 sous l'action de la tringle de commande 7.

Dans l'état condamné de la serrure (figure 2), le téton 22 de la biellette 21 se trouve à l'extrémité de la lumière 12 la plus proche de l'axe 9. Dans cette position, les deux leviers 8 et 11 sont désaccouplés. En effet, si le levier 8 est basculé autour de l'axe 9 par la tringle de commande 7 en réponse à l'actionnement de la poignée de porte, le téton 22 s'engage dans la partie 14b de la lumière 14, de sorte que le levier 11 n'est pas entraîné avec le levier 8. Bien entendu, l'amplitude totale du mouvement de basculement du levier 8 autour de l'axe 9, correspondant à la course totale de mouvement de la tringle de commande 7 en réponse à l'actionnement de la poignée de porte, doit être telle que le téton 22 de la biellette 21 ne vienne jamais en contact avec l'extrémité de la partie 14b de la lumière 14 et que le levier 8 ne vienne jamais en contact avec la patte 11b du levier 11.

L'autre extrémité de la biellette 21 est accouplée au levier de condamnation 18 par le téton 23 qui est engagé dans une lumière oblongue 24 du levier 18. Comme montré dans la figure 1, la lumière oblongue 24 est au moins approximativement alignée avec la lumière oblongue 12 du levier 11 et également avec la partie 14a de la lumière 14 du levier 8, dans l'état décondamné de la serrure. Le téton 23 de la biellette 21 est mobile dans la lumière 24 à l'encontre de la force de rappel d'un ressort 25 qui sollicite la biellette dans un sens tel que son téton 22 tend à venir se placer à l'extrémité de la lumière 12 qui est la plus éloignée de l'axe 9.

Afin de permettre un accès main libre au véhicule, c'est-à-dire afin de permettre à l'utilisateur d'ouvrir la porte de son véhicule par une action unique sur la poignée de porte, sans que l'utilisateur ait à employer une clé ou une télécommande pour décondamner au préalable la serrure si elle était dans un état condamné, un dispositif électronique de reconnaissance 26 (figure 1) est associé à la serrure pour la faire passer dans un état décondamné lorsqu'il reconnaît un dispositif identifiant électronique approprié 27 porté par le propriétaire du véhicule ou par un utilisateur autorisé. Ce dispositif électronique de reconnaissance 26 comporte, de façon connue, un émetteur radio équipé d'une antenne 28, qui peut être par exemple logée dans la poignée de porte et au moyen de laquelle il peut dialoguer, selon un protocole approprié prédéfini, avec un dispositif radioélectrique, également équipé d'une antenne 29, du dispositif identifiant électronique 27. Ce dispositif 27 peut être incorporé, de façon connue, dans une montre ou une carte ou un badge porté par l'utilisateur.

Lorsque le dispositif électronique de reconnaissance 26 reconnaît le bon propriétaire ou un utilisateur autorisé, il émet sur sa sortie un signal de décondamnation qui est envoyé par la ligne 31 au dispositif électromécanique de condamnation/décondamnation 15 décrit plus haut, en vue de décondamner la serrure. Par exemple, dans le mode de réalisation représenté sur la figure 1, en réponse au signal de décondamnation présent sur la ligne 31, un commutateur 32 se ferme et établit ainsi un circuit d'alimentation du dispositif électrique d'actionnement 16, par exemple un électro-aimant, à partir d'une source de tension Vc1.

Usuellement, l'émission du signal de décondamnation qui commande le dispositif électrique d'actionnement 16, d'une part, et l'actionnement du mécanisme de libération du pêne, c'est-à-dire l'actionnement de la poignée de porte et, par suite, l'actionnement de la tringle de commande 7, d'autre part, ont lieu simultanément ou à peu près simultanément. Cela est particulièrement vrai lorsque, afin d'éviter une consommation inutile d'énergie électrique, le dispositif électronique de reconnaissance 26 n'est alimenté en courant électrique que lors de l'action exercée sur la poignée de porte par l'utilisateur pour ouvrir la porte. A cet effet, comme montré dans la figure 1, le dispositif électronique de reconnaissance 26 est relié électriquement à une source de tension continue Vc2 par exemple par un micro-interrupteur 33, qui est normalement ouvert et peut être fermé en réponse à ladite action sur la poignée de porte, comme cela est symbolisé par la flèche 34.

Le temps total mis par le dispositif électronique de reconnaissance 26 pour dialoguer avec le dispositif 27, identifier le bon propriétaire et émettre le signal de décondamnation, plus le temps mis par le dispositif électromécanique de condamnation/décondamnation 15 pour faire passer le levier 18 et le téton 22 de leur position correspondant à l'état condamné (figure 2) à leur position correspondant à l'état décondamné de la serrure (figure 1), en réponse à l'émission du signal de décondamnation, est généralement plus long que le temps de réponse du mécanisme de libération du pêne 1, c'est-à-dire le temps mis par la tringle de commande 7 pour effectuer sa course d'actionnement en réponse à l'actionnement de la poignée de porte. La tringle de commande 7 a donc généralement terminé son mouvement d'actionnement alors que le levier 18 et le téton 22 n'ont pas encore été mis dans leur position correspondant à l'état décondamné de la serrure. A ce moment, malgré l'émission du signal de décondamnation, le mouvement d'actionnement de la tringle de commande 7 n'a pas d'effet sur le cliquet 5.

Le dispositif à accumulation d'énergie formé par les leviers 8 et 11 et par le ressort 13 permet de remédier à cela, comme on va maintenant le voir au cours de la description du fonctionnement de la serrure selon l'invention.

Si la serrure est dans l'état décondamné (figure 1), les deux leviers 8 et 11 sont rendus solidaires l'un de l'autre par la biellette 21 et son téton 22, comme indiqué plus haut. De ce fait, si l'utilisateur tire sur la poignée de porte, la tringle de commande 7 se déplace dans le sens de la flèche F2 et fait basculer, dans le sens de la flèche F3, le levier 8 qui entraîne avec lui le levier 11, lequel entraîne lui-même le cliquet 5 en le faisant pivoter dans le sens de la flèche F4 autour de l'axe 6, libérant ainsi le pêne 1. La porte peut être alors ouverte en continuant à tirer sur la poignée de porte.

Si la serrure est à l'état condamné (figure 2) et si une personne non autorisée tire sur la poignée de porte, la tringle de commande 7 fait, là encore, basculer le levier 8 dans le sens de la flèche F3 autour de l'axe 9 (figure 3). Toutefois, dans ce cas, du fait que le téton 22 de la biellette 21 se trouve maintenant à l'extrémité de la lumière 12 la plus proche de l'axe 9, en regard de la partie 14b de la lumière 14 du levier 8, ce dernier n'entraîne pas, au cours de son mouvement de basculement, le levier 11 car le téton 22 pénètre dans ladite partie 14b de la lumière 14. En outre, au cours du mouvement de basculement du levier 8, le ressort 13 est comprimé et tend ainsi à faire tourner le levier 11 dans le sens de la flèche F3 autour de l'axe 9, mais ce levier 11 ne tourne pas étant donné que le levier de condamnation 18 l'en empêche par son doigt 18a en butée sur la patte 11b du levier 11. Ce dernier est donc bloqué et le cliquet 5 ne peut être amené dans sa position "échappée" ou "effacée", de sorte que la gâche 3 reste prisonnière du pêne 1 et que la porte ne peut être ouverte.

Si la serrure est dans un état condamné (figure 2) et que le propriétaire du véhicule ou une personne autorisée portant un dispositif identifiant électronique 27 approprié tire sur la poignée de porte, dans une première phase il se produit exactement la même chose que dans le cas précédent. Le levier 8 bascule autour de l'axe 9, le ressort 13 est comprimé, mais le levier 11 reste bloqué par le doigt 18a du levier de condamnation 18. Dans une deuxième phase qui suit très rapidement après la première phase, la personne ayant été reconnue par le dispositif électronique de reconnaissance 26, celui-ci active le dispositif électrique d'actionnement 16 (par exemple un électro-aimant) qui agit par la tige de liaison 17 sur le levier de condamnation 18 pour le faire pivoter dans le sens de la flèche F5 autour de l'axe 19 (figure 4) et l'amener dans la position décondamnée (figure 5). Au cours de ce mouvement de rotation du levier 18, dès que son doigt 18a a libéré la patte 11b du levier 11 (figure 4), celui-ci est quasi instantanément entraîné en rotation dans le sens de la flèche F6 autour de l'axe 9, grâce à l'énergie gratuite qui avait été fournie par l'utilisateur et emmagasinée dans le ressort 13 au cours de la première phase. En basculant dans le sens de la flèche F6, le levier 11 entraîne avec lui le cliquet 5. Ce dernier libère donc le pêne 1, de sorte que la porte peut être ouverte.

On notera que peu de temps après le commencement du mouvement de rotation du levier 18 dans le sens de la flèche F5 autour de l'axe 19, la patte 11b, le doigt 18a, et le centre de l'axe 19 cessent d'être alignés et, sous l'action du ressort 13 qui pousse la patte 11b contre l'extrémité du doigt 18a, du levier 18, ce doigt 18a est soumis à une force dont le moment par rapport à l'axe 19 n'est plus nul et tend aussi à faire tourner le levier 18 dans le sens de la flèche F5, aidant ainsi le dispositif électrique d'actionnement 16 à faire tourner le levier 18 pour l'amener dans sa position décondamnée. Il en résulte que le dispositif électrique d'actionnement 16 n'a pas besoin de fournir une énergie importante, puisqu'il lui suffit de vaincre, en plus de la fonction condamnation, le petit frottement entre la patte 11b et l'extrémité du doigt 18a du levier 18 au commencement du mouvement de décondamnation de ce levier 18.

En même temps que le levier 18 commence à tourner vers sa position décondamnée (figure 4), sa lumière 24 se déplace et comprime le ressort 25, puisque la biellette 21 ne peut pas tourner étant donné, qu'à ce moment, son téton 22 est en appui contre le bord de la partie 14b de la lumière 14 du levier 8. Dès que la patte 11b du levier 11 est libérée par le doigt 18a du levier de condamnation 18, et que le levier 11 bascule dans le sens de la flèche F6, sa lumière 12 agit sur le téton 22 de la biellette 21 afin de le ramener vers la branche 14a de la lumière 14 du levier 8. Dès que la lumière 12 du levier 11 coïncide avec ladite partie 14a de la lumière 14, le téton 22 de la biellette 21 est repoussé par le ressort 25 jusqu'à l'extrémité de la partie 14a de la lumière 14 la plus éloignée de l'axe 9 (figure 5). Ainsi, lorsque la poignée de porte est ensuite relâchée, la serrure se trouve dans un état décondamné.

Afin que l'utilisateur, au moment où il tire sur la poignée de porte, ait sensiblement la même sensation que la serrure soit condamnée ou décondamnée, le ressort 13 est de préférence installé entre les deux pattes 8a et 11b de telle façon que, lorsque la serrure est dans l'état représenté sur la figure 1 ou 2, il soit dans un état pré-bandé ou pré-contraint tel que l'effort à fournir par l'utilisateur pour comprimer le ressort lorsque la serrure est à l'état condamné, soit le même ou sensiblement le même que l'effort à fournir par l'utilisateur pour vaincre les frottements entre le cliquet 5 et le pêne 1 quand la serrure est décondamnée.

Avec la serrure décrite ci-dessus, on voit donc que le pêne 1 peut être libéré de façon sûre par une action unique sur la poignée de la porte du véhicule, en réponse à l'émission du signal de décondamnation produit par le dispositif électronique de reconnaissance 26, et cela quel que soit l'état condamné ou décondamné de la serrure.

Dans le cas où le véhicule est équipé d'un système centralisé de condamnation/décondamnation, le signal de décondamnation émis sur la ligne 31 peut être aussi utilisé pour décondamner les serrures des autres portes ou ouvrants du véhicule.

En se référant maintenant aux figures 6 à 12, un deuxième mode de réalisation de la serrure de l'invention va être décrit, pour lequel les éléments identiques ou analogues à ceux du premier mode de réalisation porte les mêmes chiffres de référence augmentés d'une centaine.

Sur ces figures, seul le pion d'actionnement 105 du cliquet est représenté. De façon connue en soi, ce pion 105 traverse une ouverture allongée, ménagée dans une paroi séparant le compartiment de rétention de la serrure, contenant notamment le pêne et le cliquet, du compartiment de cinématique, contenant les leviers d'ouverture et de condamnation de la serrure.

Sur la figure 6, la poignée extérieure de portière est destinée à être reliée par un organe de commande, constitué par exemple par une tringle, à une extrémité 107 d'un levier basculant 108. Ce levier basculant 108 est monté pivotant sur un axe 109, à l'opposé de l'extrémité 107. Le levier 108 est destiné à basculer dans le sens anti-horaire, lorsque l'utilisateur exerce une traction sur la poignée de porte.

Un deuxième levier 111 est monté basculant sur l'axe 109 et comporte une branche 110 apte à coopérer avec le pion de cliquet 105 pour l'entraîner avec lui dans son mouvement de basculement.

Le levier 111 comporte, en saillie, sur l'une de ses faces et à distance de l'axe 109, deux pattes 111a et 111b qui sont espacées l'une de l'autre, pour recevoir entre elles le levier 108 précité. Le levier 111 comporte, en outre, une lumière oblongue 112 qui s'étend sensiblement dans une direction radiale par rapport à l'axe 109. Le levier 108 présente également une patte 108a qui fait saillie sur l'une de ses faces à distance de l'axe 109 et qui est maintenue en appui contre la patte 111a du levier 111 par un moyen élastique de compression 113, par exemple un ressort hélicoïdal. Le ressort 113 prend appui, à son extrémité opposée, sur la patte 111b du levier 111. Le levier 108 comporte également une lumière 114 sensiblement en L, comportant deux parties 114a et 114b. La partie 114a coïncide avec la lumière oblongue 112, lorsque les pattes 108a et 111a sont en appui l'une contre l'autre, comme illustré sur les figures 6 à 8.

Le dispositif électromécanique de condamnation/ décondamnation 115 comporte, ici, un dispositif électrique d'actionnement extérieur 116 qui comporte par exemple un moteur électrique entraînant, par l'intermédiaire d'un train d'engrenages, une vis sans fin 116a représentée par un axe sur la figure 6, sur laquelle coulisse axialement un écrou 117 portant une paire de branches formant une fourchette apte à déplacer une patte repliée à angle droit 118b d'un levier de condamnation extérieure 118 (LCE), ladite patte 118b traversant une paroi séparant le compartiment de cinématique et le compartiment électrique de la serrure, dans lequel est logé le dispositif électromécanique 115 précité.

Ce dispositif électromécanique 115 comporte, en outre, un dispositif électrique d'actionnement intérieur 148 qui comporte, de manière connue en soi, un moteur électrique relié par une chaîne d'engrenages, à un levier 148a représenté en traits interrompus sur la figure 6, situé dans le compartiment électrique de la serrure, ce levier 148a étant solidaire en rotation, par un axe traversant ladite paroi séparatrice, d'une fourchette 148b, apte à déplacer un levier de condamnation intérieure 144 (LCI) dont le fonctionnement sera expliqué plus loin.

Le LCE 118 est monté pivotant sur un axe 119, parallèle à l'axe 109 précité, et comporte un doigt de blocage 118a qui se trouve en vis-à-vis de la patte 111b du levier 111, dans l'état condamné extérieur de la serrure, comme illustré sur les figures 7 et 8, empêchant ainsi le levier 111 de basculer autour de l'axe 109.

Une biellette 121 comporte à ses deux extrémités des tétons 122 et 123, le téton 122 étant engagé dans les lumières 112 et 114 des leviers 111 et 108, alors que l'autre téton 123 est engagé dans une lumière oblongue 124 du LCE 118. Le téton 123 est mobile dans la lumière 124 à l'encontre de la force de rappel d'un ressort 125.

Le LCE 118 comporte, sur sa branche opposée à celle munie de la lumière 124, une ouverture oblongue 120, sensiblement en arc de cercle, s'étendant sensiblement radialement entre l'axe 119 et la patte 118b du LCE 118. L'ouverture 120 est sensiblement à angle droit par rapport au doigt de blocage 118a.

Le LCI 144 est monté pivotant sur un axe 145 parallèle à l'axe 119 précité et comporte un doigt excentré 147 apte à être déplacé par la fourchette 148b du dispositif d'actionnement intérieur 148, pour faire basculer le LCI 144 entre une position décondamnée intérieure illustrée sur les figures 6 et 7, et une position condamnée intérieure illustrée sur les figures 8 et 9. Le LCI 144 comporte, sur une branche, une ouverture oblongue 146 s'étendant sensiblement à angle droit par rapport à l'ouverture 120 du LCE 118. Comme mieux visible sur la figure 12, l'ouverture 120 du LCE 118 et l'ouverture 146 du LCI 144 sont traversées par un pion d'entraînement ou d'accouplement 149.

La serrure selon ce deuxième mode de réalisation de l'invention comporte, en outre, un levier supplémentaire 140, monté pivotant sur l'axe 119 précité et intercalé entre le LCE 118 et le LCI 144, comme illustré sur la figure 12. Le levier 140 comporte une fourchette 141 dans laquelle peut être inséré un moyen de liaison à une tirette de frise intérieure de la portière. Le levier 140 comporte, en outre, une rampe d'actionnement 142 apte à coopérer avec un organe de commande d'ouverture intérieure de la portière, pour faire basculer le levier 140 dans le sens anti-horaire. Le levier 140 comporte, en outre, une ouverture 143 sensiblement en forme de L, dont une partie correspond à l'ouverture 120 du LCE 118 et dont l'autre partie correspond à l'ouverture 146 du LCI 144, en position condamnée intérieure.

On peut noter qu'en l'absence du dispositif d' actionnement intérieur 144 à 149, le LCE 118 peut intégrer la rampe 142 et la fourchette 141, sans levier supplémentaire. Dans ce cas, la serrure ne comporte pas la fonction de supercondamnation, dans laquelle la serrure est condamnée vis-à-vis de l'intérieur et de l'extérieur.

Le pion d'entraînement 149 comporte une collerette intermédiaire 150, de plus grand diamètre, intercalée entre le LCI 144 et le levier supplémentaire 140, pour bloquer en position axiale le pion d'entraînement 149 par rapport aux différents leviers.

Le fonctionnement de cette serrure va maintenant être décrit en référence aux figures 6 à 11.

Sur la figure 6, la serrure est dans un état décondamné vis-à-vis de l'intérieur et de l'extérieur. Sous l'action manuelle de l'utilisateur situé à l'intérieur du véhicule, sur une tirette de frise interne de la portière agissant sur la fourchette 141, le levier 140 est pivoté dans le sens horaire, ce qui entraîne par l'intermédiaire du pion d'entraînement 149 le basculement dans le sens horaire du LCE 118, jusqu' à ce que son doigt de blocage 118a se trouve en face de la patte 111b du levier 111, comme illustré sur la figure 7. Le pivotement du LCE 118 entraîne le coulissement de l'écrou 117 sur sa vis sans fin 116a qui peut tourner librement par rapport à son moteur électrique, et le pion d'entraînement 149 peut librement coulisser dans l'ouverture oblongue 146 du LCI 144, sans déplacer ce dernier.

A partir de la position illustrée sur la figure 7, un utilisateur peut actionner la poignée intérieure de portière, ce qui provoque le déplacement du cliquet 105 vers sa position échappée, tout en agissant sur la rampe 142 du levier 140, pour le faire basculer dans le sens anti-horaire. Ce basculement du levier 140 provoque le basculement dans le sens anti-horaire du LCE 118, jusqu' à sa position décondamnée illustrée sur la figure 6. La rampe 142 constitue donc un moyen de décondamnation automatique à l'ouverture de la portière, lorsque la portière n'est pas condamnée vis-à-vis de l'intérieur.

Pour passer de la figure 6 à la figure 7, il est également possible d'envoyer un signal de condamnation extérieure au véhicule, pour provoquer, par l'intermédiaire du moteur électrique, le déplacement de l'écrou 117, entraînant le basculement du LCE 118 dans le sens horaire, jusqu'à sa position condamnée extérieure. Dans ce cas, la fourchette 141 du levier 140 entraîne le déplacement de la tirette de frise vers sa position condamnée.

En revanche, lorsque le véhicule reçoit un signal de condamnation intérieure, le moteur électrique associé provoque le basculement de la fourchette 148b pour faire pivoter le LCI 144 dans le sens anti-horaire jusqu'à sa position illustrée sur la figure 8. Lors du basculement du LCI 144, le pion d'entraînement 149 coulisse librement dans les ouvertures oblongues superposées 120 et 143 des leviers 118 et 140. Dans la position condamnée intérieure, le pion d'entraînement 149 est en vis-à-vis de l'autre portion de l'ouverture 143 en L du levier 140. Ainsi, si un utilisateur actionne la poignée intérieure de portière ou la tirette de frise, le pivotement du levier 140 dans le sens anti-horaire n'entraîne pas le pivotement du LCE 118, de sorte que l'on a supprimé la décondamnation automatique à l'ouverture. La chaîne cinématique du mécanisme d'ouverture et de condamnation intérieure n' est pas représentée et est connue en soi.

A partir de la position illustrée sur la figure 8, si un utilisateur actionne la poignée extérieure de portière, le levier 108 bascule dans le sens anti-horaire, ce qui comprime le ressort 113, car le levier 111 est bloqué en rotation par le doigt 118a du LCE 118, comme illustré à la figure 9.

Lorsque le véhicule reçoit un signal de décondamnation, les moteurs électriques sont alimentés pour décondamner à la fois vis-à-vis de l'intérieur et de l'extérieur, comme illustré sur la figure 10. En effet, sur cette figure, on constate que le LCI 144 bascule dans le sens horaire en même temps que le LCE 118 bascule dans le sens horaire vers leur position décondamnée respective.

Après un mouvement suffisant du levier 118 pour que son doigt de blocage 118a ne soit plus en vis-à-vis de la patte 111b, le levier 111 est libre de pivoter, et bascule sous l'action de l'énergie emmagasinée par le ressort 113, ce qui provoque le déplacement du pion de cliquet 105, par la branche 110 du levier 111, comme illustré à la figure 11. Simultanément le levier 144 continue son basculement vers sa position état décondamné sans gêner le basculement du levier 118.

Lorsque l'utilisateur relâche la poignée extérieure de portière, la serrure revient à l'état illustré à la figure 6.

Il peut arriver qu'un utilisateur, par exemple un enfant, tire sur la poignée extérieure de portière, avant qu'un autre utilisateur, par exemple un parent, actionne un bouton de décondamnation sur son boîtier de télécommande. Dans ce cas, l'ouverture de la portière s'effectuera, sans avoir à effectuer une deuxième traction sur la poignée extérieure de portière.

Il va de soi que le mode de réalisation de l'invention qui a été décrit ci-dessus a été donné à titre d'exemple purement indicatif et nullement limitatif, et que de nombreuses modifications peuvent être apportées par l'homme de l'art sans pour autant sortir du cadre de l'invention {tel que définie par les revendications}. C'est ainsi, notamment, que le ressort hélicoïdal 13 peut être remplacé par un autre type de ressort, par exemple un ressort pneumatique.

## Revendications

1. Serrure à condamnation/décondamnation électrique pour une porte de véhicule automobile à accès main libre, comprenant :
a) un cliquet (5, 105) de blocage d'un pêne à fourche (1) déplaçable entre une position fermée et une position "échappée";
b) un mécanisme de libération du pêne (1) comportant un organe de commande extérieur (7, 107) destiné à être relié à une poignée extérieure de ladite porte et servant, dans un état décondamné vis-à-vis de l'extérieur de la serrure, à déplacer le cliquet dans ladite position "échappée" ;
c) un levier de condamnation extérieure (18,118) commandé par un dispositif électrique d'actionnement extérieur (16,116) d'un dispositif électromécanique de condamnation/décondamnation (15, 115), en fonction d'un signal de condamnation ou de décondamnation extérieure pour faire passer la serrure dans ledit état condamné ou décondamné extérieur ;
d) ledit signal de décondamnation étant produit par un dispositif de reconnaissance (26) associé à la serrure à la réception d'un signal de commande approprié ;
**caractérisée par le fait qu'**elle comprend en outre un dispositif à accumulation d'énergie (8, 11, 13 ; 108, 111, 113), qui comporte un moyen à ressort (13, 113) et qui est interposé entre ledit organe de commande (7, 107) et ledit cliquet (5, 105) de telle façon que, dans l'état condamné extérieur de la serrure, ledit moyen à ressort accumule de l'énergie en étant bandé par ledit organe de commande au cours de son mouvement d'actionnement en réponse à l'actionnement de ladite poignée extérieure de porte, et que, lorsque la serrure passe à l'état décondamné, vis à vis de l'extérieur en réponse audit signal de décondamnation, sensiblement en fin de course du mouvement d'actionnement dudit organe de commande, l'énergie emmagasinée dans ledit moyen à ressort est libérée et le dispositif à accumulation d'énergie fait passer ledit cliquet dans sa position "échappée".

2. Serrure selon la revendication 1, **caractérisée en ce que** ledit moyen à ressort (13; 113) est un ressort hélicoïdal.

3. Serrure selon la revendication 2, **caractérisée par le fait que** le ressort (13, 113) est pré-bandé avec une force correspondant sensiblement à la force nécessaire pour vaincre les frottements entre le cliquet (5, 105) et le pêne (1) dans l'état fermé de la serrure.

4. Serrure selon l'une quelconque des revendication 1 à 3, **caractérisée par le fait que** ledit dispositif à accumulation d'énergie (8, 11, 13 ; 108, 111, 113) comporte un premier levier basculant (8, 108), qui est attaché audit organe de commande (7, 107) et bascule autour d'un premier axe (9, 109) sous l'action dudit organe de commande, un deuxième levier basculant (11, 111) qui coopère avec le cliquet (5, 105) de manière à l'entraîner avec lui dans son mouvement de basculement.

5. Serrure selon la revendication 4, **caractérisée par le fait que** le second levier basculant (11, 111) est monté basculant sur ledit premier axe (9, 109).

6. Serrure selon l'une des revendications 4 ou 5, **caractérisé en ce que** ledit moyen à ressort (13, 113) est monté entre les deux leviers basculants (8, 11, 108, 111).

7. Serrure selon l'une quelconque des revendications 4 à 6, **caractérisée en ce que** le levier de condamnation (18) est monté de manière à empêcher, à l'état condamné de la serrure, le deuxième levier (11, 111) de basculer, de sorte que le dispositif d'accumulation d'énergie (8, 11, 13 ; 108, 111, 113) soit bandé par le premier levier (8, 108) lorsqu'il bascule sous l'action dudit organe de commande (7, 107).

8. Serrure selon l'une quelconque des revendications 4 à 7, **caractérisée par le fait que** le deuxième levier basculant (11, 111) présente des première et seconde pattes (11a, 11b, 111 a, 111b), qui sont espacées l'une de l'autre dans une direction tangentielle par rapport au mouvement de basculement dudit deuxième levier et qui font saillie sur une face de ce deuxième levier à distance dudit premier axe (9, 109), et une première lumière oblongue (12, 112) qui s'étend dans le sens longitudinal du deuxième levier, entre ledit premier axe et les première et seconde pattes.

9. Serrure selon la revendication 8, **caractérisée par le fait que** le premier levier basculant (8, 108) passe entre les première et seconde pattes (11a, 11b, 111a, 111b) du deuxième levier basculant (11, 111) et présente une troisième patte (8a. 108a) qui fait saillie sur desdits premier et deuxième leviers basculants et qui les rend solidaires en rotation l'un de l'autre dans l'état décondamné extérieur de la serrure, et dont une seconde extrémité est accouplée audit levier de condamnation (18, 118) par un second téton (23, 123) qui est engagé dans une troisième lumière (24, 124) oblongue, qui est prévue dans le levier de condamnation et qui est au moins approximativement alignée avec la première lumière oblongue (12, 112) du deuxième levier basculant (11, 111) dans l'état décondamné extérieur de la serrure, ledit second téton étant mobile dans ladite troisième lumière à rencontre de la force de rappel d'un ressort (25, 125) qui sollicite la biellette (21, 121) dans un sens tel que son premier téton (22, 122) tend à venir se placer à celle des deux extrémités de ladite première lumière oblongue qui est la plus éloignée dudit premier axe.

10. Serrure selon la revendication 9, **caractérisée en ce qu'**elle comprend un levier de condamnation intérieure (144) destiné à être couplé à un dispositif électrique d'actionnement intérieur (148), ledit levier de condamnation intérieure étant monté pivotant sur un axe (145) et présentant une première ouverture oblongue (146) sensiblement en arc de cercle, traversée par un pion d'entraînement (149) qui est reçu également dans une deuxième ouverture oblongue (120), s'étendant sensiblement perpendiculairement à la première ouverture oblongue, dans le levier de condamnation extérieure (118), de façon que le pivotement de l'un desdits levier de condamnation intérieure et levier de condamnation extérieure provoque le libre coulissement du pion d'entraînement dans l'ouverture oblongue de l'autre desdits levier de condamnation intérieure et levier de condamnation extérieure.

11. Serrure selon l'une quelconque des revendications 1 à 10, **caractérisée par le fait que** la serrure comporte un levier supplémentaire (140) pour la décondamnation extérieure automatique à l'ouverture intérieure, ledit levier supplémentaire étant monté pivotant sur ledit second axe (119) et comportant une première branche (142) apte à coopérer avec la poignée intérieure de porte, ledit levier supplémentaire coopérant avec le levier de condamnation extérieure (118) pour le faire pivoter vers sa position décondamnée extérieure, lors de l'actionnement de la poignée intérieure de porte.

12. Serrure selon la revendication 11, **caractérisée par le fait que** ledit levier supplémentaire (140) comporte une deuxième branche (141) apte à coopérer avec une tirette de frise intérieure, pour faire pivoter le levier de condamnation extérieure (118) vers sa position condamnée extérieure, lors de l'actionnement de la tirette de frise vers sa position condamnée extérieure.

13. Serrure selon la revendication 11 ou 12, **caractérisée par le fait que** le levier supplémentaire (140) et le levier de condamnation extérieure (118) sont couplés en rotation dans la position décondamnée intérieure et sont découplés en rotation en position condamnée intérieure.

14. Serrure selon la revendication 13, **caractérisée par le fait que** le levier supplémentaire (140) comporte une troisième ouverture (143) sensiblement en L dont une première partie correspond à ladite deuxième ouverture oblongue (120) du levier de condamnation extérieure (118) et dont une deuxième partie correspond à la première ouverture oblongue (146) du levier de condamnation intérieure (144), en position condamnée intérieure, ladite troisième ouverture étant traversée par le pion d'entraînement précité (149).

15. Serrure selon la revendication 14, **caractérisée par le fait que** le levier supplémentaire (140) est intercalé entre le levier de condamnation intérieure (144) et le levier de condamnation extérieure (118).

16. Serrure selon l'une quelconque des revendications 1 à 15, **caractérisée en ce que** est apte à être reliée à un dispositif électronique de reconnaissance (26) apte à produire un signal de décondamnation lorsqu'il reçoit un signal de commande approprié, en provenance par exemple d'une télécommande ou d'un dispositif identifiant électronique approprié (27) porté le propriétaire du véhicule ou par un utilisateur autorisé.

## Patentansprüche

1. Schloss mit elektrischer Deaktivierung/Aktivierung für eine Kraftfahrzeugtür mit Freihandzugang, enthaltend:
a) eine Sperre (5, 105) zum Sichern eines Gabelriegels (1), die zwischen einer Schließstellung und einer "entwichenen" Stellung verstellbar ist,
b) einen Mechanismus zum Freigeben des Riegels (1) mit einem Außensteuerglied (7, 107), das dazu bestimmt ist, mit einem Außengriff der genannten Tür verbunden zu werden und dazu dient, in einem gegenüber dem Außenraum des Schlosses aktivierten Zustand die Sperre in die genannte "entwichene" Stellung zu verlagern,
c) einen Deaktivierungshebel (18, 118) welcher durch eine elektrische Außenbetätigungsvorrichtung (16, 116) einer elektromechanischen Deaktivierungs/Aktivierungsvorrichtung (15, 115), in Abhängigkeit eines Außendeaktivierungs- bzw. Außenaktivierungssignal gesteuert wird, um das Schloss in den genannten außen deaktivierten bzw. aktivierten Zustand zu überführen;
d) wobei das Deaktivierungssignal durch eine dem Schloss zugeordnete Erkennungseinrichtung (26) bei Empfang eines entsprechenden Steuersignals erzeugt wird,
**dadurch gekennzeichnet, dass** es ferner eine Energiespeichervorrichtung (8, 11, 13; 108, 111, 113) enthält, die ein Federmittel (13, 113) aufweist und zwischen dem genannten Steuerglied (7, 107) und der genannten Sperre (5, 105) so zwischengelagert ist, dass das genannte Federmittel im außen deaktivierten Zustand des Schlosses Energie speichert, indem es das mit Ansprechen auf die Betätigung des genannten äußeren Türgriffs vom genannten Steuerglied während seiner Betätigungsbewegung gespannt wird, und dass dann, wenn das Schloss mit Ansprechen auf das genannte Aktivierungssignal im wesentlichen am Ende der Betätigungsbewegung des genannten Steuerglieds in den gegenüber dem Außenraum aktivierten Zustand übergeht, die im genannten Federmittel gespeicherte Energie freigesetzt wird und die Energiespeichervorrichtung die genannte Sperre in ihre "entwichene" Stellung überführt.

2. Schloss nach Anspruch 1, **dadurch gekennzeichnet, dass** das genannte Federmittel (13; 113) eine Spiralfeder ist.

3. Schloss nach Anspruch 2, **dadurch gekennzeichnet, dass** die Feder (13, 113) mit einer Kraft vorgespannt wird, die im wesentlichen derjenigen Kraft entspricht, die erforderlich ist, um die Reibungskraft zwischen der Sperre (5, 105) und dem Riegel (1) im Schließzustand des Schlosses zu überwinden.

4. Schloss nach einem der Ansprüche 1 bis 3, **dadurch gekennzeichnet, dass** die genannte Energiespeichervorrichtung (8, 11, 13; 108, 111, 113) einen ersten Schwenkhebel (8, 108) enthält, der mit dem genannten Steuerglied (7, 107) verbunden ist und unter der Wirkung des genannten Steuerglieds um eine erste Achse (9, 109) schwenkt, sowie einen zweiten Schwenkhebel (11, 111), der mit der Sperre (5, 105) so zusammenwirkt, dass er sie bei seiner Schwenkbewegung mitnimmt.

5. Schloss nach Anspruch 4, **dadurch gekennzeichnet, dass** der zweite Schwenkhebel (11, 111) schwenkbeweglich an der genannten ersten Achse (9, 109) gelagert ist.

6. Schloss nach Anspruch 4 oder 5, **dadurch gekennzeichnet, dass** das genannte Federmittel (13, 113) zwischen den beiden Schwenkhebeln (8, 11, 108, 111) gelagert ist.

7. Schloss nach einem der Ansprüche 4 bis 6, enthaltend einen Deaktivierungshebel (18), der von einer elektrischen Betätigungsvorrichtung (16) verstellbar ist, **dadurch gekennzeichnet, dass** der Deaktivierungshebel (18) so gelagert ist, dass er im deaktivierten Zustand des Schlosses den zweiten Hebel (11, 111) an einer Schwenkbewegung hindert, so dass die Energiespeichervorrichtung (8, 11, 13; 108, 111, 113) vom ersten Hebel (8, 108) gespannt wird, wenn er sich unter der Wirkung des genannten Steuerglieds (7, 107) verschwenkt.

8. Schloss nach einem der Ansprüche 4 bis 7, **dadurch gekennzeichnet, dass** der zweite Schwenkhebel (11, 111) eine erste und eine zweite Lasche (11a, 11b, 111a, 111b) aufweist, die in einer zur Schwenkbewegung des genannten zweiten Hebels tangentialen Richtung voneinander beabstandet sind und an einer Seite dieses zweiten Hebels in Abstand von der genannten ersten Achse (9, 109) abstehen, sowie ein erstes Langloch (12, 112), das sich zwischen der genannten ersten Achse und der ersten und zweiten Lasche in Längsrichtung des zweiten Hebels erstreckt.

9. Schloss nach Anspruch 8, **dadurch gekennzeichnet, dass** der erste Schwenkhebel (8, 108) zwischen der ersten und der zweiten Lasche (11a, 11b, 111a, 111b) des zweiten Schwenkhebels (11, 111) verläuft und eine dritte Lasche (8a, 108a) aufweist, die am genannten ersten und zweiten Schwenkhebel absteht und diese im außen aktivierten Zustand des Schlosses drehfest miteinander verbindet, und von dem ein zweites Ende mit dem genannten Deaktivierungshebel (18, 118) über ein zweites Ansatzstück (23, 123) gekoppelt ist, das in ein drittes Langloch (24, 124) eingreift, das im Deaktivierungshebel vorgesehen ist und im außen aktivierten Zustand des Schlosses zumindest annähernd mit dem ersten Langloch (12, 112) des zweiten Schwenkhebels (11, 111) ausgerichtet ist, wobei das genannte zweite Ansatzstück im genannten dritten Langloch entgegen der Rückholkraft einer Feder (25, 125) beweglich ist, die den Schwenkarm (21, 121) in einer Richtung so beaufschlagt, dass dessen erstes Ansatzstück (22, 122) dazu geneigt ist, sich an dasjenige der beiden Enden des ersten Langlochs zu setzen, das am weitesten von der genannten ersten Achse entfernt ist.

10. Schloss nach Anspruch 9, **dadurch gekennzeichnet, dass** es einen Innendeaktivierungshebel (144) enthält, der dazu bestimmt ist, mit einer elektrischen Innenbetätigungsvorrichtung (148) gekoppelt zu werden, wobei der genannte Innendeaktivierungshebel an einer Achse (145) schwenkbar gelagert ist und eine erste im wesentlichen kreisbogenförmige Längsöffnung (146) aufweist, die von einem Antriebsstift (149) durchsetzt wird, der auch in einer zweiten, im wesentlichen senkrecht zur ersten Längsöffnung verlaufenden Längsöffnung (120) im Außendeaktivierungshebel (118) so aufgenommen ist, dass die Schwenkbewegung eines der genannten Innendeaktivierungs- und Außendeaktivierungshebel die freie Gleitbewegung des Antriebsstifts in der Längsöffnung des jeweils anderen der genannten Innendeaktivierungs- und Außendeaktivierungshebel hervorruft.

11. Schloss nach einem der Ansprüche 1 bis 10, **dadurch gekennzeichnet, dass** das Schloss einen zusätzlichen Hebel (140) für die automatische Außenaktivierung zum Öffnen von innen enthält, wobei der genannte zusätzliche Hebel schwenkbar an der genannten zweiten Achse (119) gelagert ist und einen ersten Schenkel (142) enthält, der mit dem inneren Türgriff zusammenwirken kann, wobei der genannte zusätzliche Hebel mit dem Außendeaktivierungshebel (118) zusammenwirkt, um diesen bei Betätigung des inneren Türgriffs in seine außen aktivierte Stellung zu verschwenken.

12. Schloss nach Anspruch 11, **dadurch gekennzeichnet, dass** der genannte zusätzliche Hebel (140) einen zweiten Schenkel (141) enthält, der mit einem Innenbetätigungszug zusammenwirken kann, um den Außendeaktivierungshebel (118) bei Betätigung des Betätigungszugs in seine außen deaktivierte Stellung zu verschwenken.

13. Schloss nach Anspruch 11 oder 12, **dadurch gekennzeichnet, dass** der zusätzliche Hebel (140) und der Außendeaktivierungshebel (118) in der innen aktivierten Stellung drehfest gekoppelt und in der innen deaktivierten Stellung drehentkoppelt sind.

14. Schloss nach Anspruch 13, **dadurch gekennzeichnet, dass** der zusätzliche Hebel (140) eine dritte im wesentlichen L-förmige Öffnung (143) enthält, von der ein erster Teil der genannten zweiten Längsöffnung (120) des Außendeaktivierungshebels (118) entspricht und von der ein zweiter Teil der ersten Längsöffnung (146) des Innendeaktivierungshebels (144) entspricht, und zwar in innen deaktivierter Stellung, wobei die genannte dritte Öffnung von dem vorgenannten Antriebsstift (149) durchsetzt wird.

15. Schloss nach Anspruch 14, **dadurch gekennzeichnet, dass** der zusätzliche Hebel (140) zwischen dem Innendeaktivierungshebel (144) und dem Außendeaktivierungshebel (118) eingefügt ist.

16. Schloss nach einem der Ansprüche 1 bis 15, **dadurch gekennzeichnet, dass** es mit einer elektronischen Erkennungsvorrichtung (26) verbindbar ist, die ein Aktivierungssignal erzeugen kann, wenn sie ein entsprechendes Steuersignal empfängt, das beispielsweise von einer Fernbedienung oder einer geeigneten elektronischen Identifikationsvorrichtung (27) stammt, die vom Fahrzeugbesitzer oder einem autorisierten Benutzer mitgeführt wird.

## Claims

1. Lock with electrical locking/unlocking for a motor vehicle door with hands-free access, comprising:
a) a catch (5, 105) for locking a fork bolt (1) able to move between a closed position and an "escaped" position;
b) a release mechanism for the bolt (1) comprising an external control member (7, 107) intended to be connected to an external handle of the said door and serving, in an unlocked state vis-à-vis the outside of the lock, to move the catch into the said "escaped" position;
c) external locking lever (18,118), controlled by an electrical external - actuation device (16,116) of an electromechanical locking / unlocking device (15, 115), reacting to an external locking or unlocking signal in order to make the lock go to the said external locked or unlocked state ;
d) said unlocking signal being produced by an electronic recognition device (26) associated to the latch at the reception of an appropriate control signal,
**characterised by** the fact that it also comprises an energy accumulation device (8, 11, 13; 108, 111, 113) which comprises a spring means (13, 113) and which is interposed between the said control member (7, 107) and the said catch (5, 105) so that, in the external locked state of the lock, the said energy accumulation means (8, 11, 13; 108, 111, 113) accumulates energy whilst being tensioned by said control member during its actuation movement in response to the actuation of the said external door handle, and by the fact that, when the lock goes to the unlocked state vis-à-vis the outside in response to the said unlocking signal, substantially at the end of the travel of the actuation movement of said control member, the energy in said spring means is released and the energy accumulation device makes the said catch go to its "escaped" position.

2. Lock according to Claim 1 , **characterised in that** said spring means (13; 113) is a helical spring.

3. Lock according to Claim 2, **characterised by** the fact that the spring (13, 113) is pre-tensioned with a force corresponding substantially to the force necessary for overcoming the friction between the catch (5, 105) and the bolt (1) in the closed state of the lock.

4. Lock according to any one of Claims 1 to 3, **characterised by** the fact that the said energy accumulation device (8, 11, 13; 108, 111, 113) comprises a first tilting lever (8, 108), which is attached to the said control member (7, 107) and tilts about a first spindle (9, 109) under the action of the said control member, and a second tilting lever (11, 111) which cooperates with the catch (5, 105) so as to drive it with it in its tilting movement.

5. Lock according to Claim 4, **characterised by** the fact that the second tilting lever (11, 111) is mounted so as to tilt on the said first spindle (9, 109).

6. Lock according to one of Claims 4 or 5, **characterised in that** the said spring means (13, 113) is mounted between the two tilting levers (8, 11, 108, 111).

7. Lock according to any one of Claims 4 to 6, comprising a locking lever (18) able to be moved by an electrical actuation device (16), **characterised in that** the locking lever (18) is mounted so as, in the locked state of the lock, to prevent the second lever (11, 111) from tilting, so that the energy accumulation device (8, 11, 13; 108, 111, 113) is tensioned by the first lever (8, 108) when it tilts under the action of the said control member (7, 107).

8. Lock according to Claims 4 to 7, **characterised by** the fact that the second tilting lever (11, 111) has first and second lugs (11a, 11 b, 111 a, 111 b) which are spaced apart from each other in a tangential direction with respect to the tilting movement of the said second lever and which project on one face of this second lever at a distance from the said first spindle (9, 109), and a first oblong aperture (12, 112) which extends in the longitudinal direction of the second lever, between the said first spindle and the first and second lugs.

9. Lock according to Claim 8, **characterised by** the fact that the first tilting lever (8, 108) passes between the first and second lugs (11a, 11 b, 111a, 111 b) of the second tilting lever (11, 111) and has a third lug (8a, 108a) which projects on said first and second tilting levers and which makes them integral with each other with respect to rotation in the external unlocked state of the lock, and a second end of which is coupled to the said locking lever (18, 118) by a second stud (23, 123) which is engaged in a third oblong aperture (24, 124) which is provided in the locking lever and which is at least approximately aligned with the first oblong aperture (12, 112) in the second tilting lever (11, 111) in the external unlocked state of the lock, the said second stud being able to move in the said third aperture counter to the return force of a spring (25, 125) which forces the link (21, 121) in a direction such that its first stud (22, 122) tends to come to be positioned at the one of the two ends of the first oblong aperture which is furthest away from the said first spindle.

10. Lock according to Claim 9, **characterised in that** it comprises an internal locking lever (144) intended to be coupled to an electric internal actuation device (148), the said internal locking lever being mounted so as to pivot on a spindle (145) and having a first oblong opening (146) substantially in the form of an arc of a circle, through which a drive pin (149) passes which is also received in a second oblong opening (120) extending substantially perpendicular to the first oblong opening, in the external locking lever (118), so that the pivoting of one of the said internal locking lever and external locking lever causes the free sliding of a drive pin in the oblong opening in the other of the said internal locking lever and external locking lever.

11. Lock according to any one of Claims 1 to 10, **characterised by** the fact that the lock comprises a supplementary lever (140) for automatic external unlocking on internal opening, the said supplementary lever being mounted so as to pivot on the said second spindle (119) and comprising a first arm (142) able to cooperate with the internal door handle, the said supplementary lever cooperating with the external locking lever (118) in order to make it pivot to its external unlocked position when the internal door handle is actuated.

12. Lock according to Claim 11, **characterised by** the fact that the said supplementary lever (140) comprises a second arm (141) able to cooperate with an internal knob on the capping, in order to make the external locking lever (118) pivot to its external locked position when the knob on the capping is actuated to its external locked position.

13. Lock according to Claim 11 or 12, **characterised by** the fact that the supplementary lever (140) and the external locking lever (118) are rotationally coupled in the internal unlocked position and are rotationally decoupled in the internal locked position.

14. Lock according to Claim 13, **characterised by** the fact that the supplementary lever (140) comprises a third substantially L-shaped opening (143), a first part of which corresponds to the said second oblong opening (120) in the external locking lever (118) and a second part of which corresponds to the first oblong opening (146) in the internal locking lever (144), in the internal locked position, the said third opening having the aforementioned drive pin (149) passing through it.

15. Lock according to Claim 14, **characterised by** the fact that the supplementary lever (140) is interposed between the internal locking lever (144) and the external locking lever (118).

16. Lock according to any one of Claims 1 to 15, **characterised in that** it is able to be connected to an electronic recognition device (26) able to produce an unlocking signal when it receives an appropriate control signal, coming for example from a remote control or a suitable electronic identifying device (27) carried by the owner of the vehicle or by an authorised user.
